# EUROPÄISCHE PATENTSCHRIFT

(11) **EP 1 118 575 B1**
(45) Veröffentlichungstag und Bekanntmachung des Hinweises auf die Patenterteilung: **18.08.2004**
(21) Anmeldenummer: 01110403.1
(22) Anmeldetag: 29.10.1997
(51) Int. Cl.: B66B 11/08

(54) **Aufzugsanlage mit im Aufzugsschacht angeordneter Antriebseinheit**
Elevator system with the drive machinery unit arranged inside the hoistway
Installation d'ascenseur avec unité de levage positionnée dans la cage

(30) Priorität: 11.11.1996 EP 96810762
(43) Veröffentlichungstag der Anmeldung: 25.07.2001
(62) Teilanmeldung aus: 97118762.0
(73) Patentinhaber: INVENTIO AG, CH-6052 Hergiswil (CH)
(72) Erfinder: Ammon, Urs, 6030 Ebikon (CH)

(56) Entgegenhaltungen:
- DE-A- 2 905 775
- DE-C- 598 405
- JP-A- 1 276 286

## Beschreibung

Die Erfindung betrifft eine Aufzugsanlage mit am oberen Ende eines Aufzugsschachtes angeordneter Antriebseinheit mit Treibscheibe für den Antrieb mittels Seilen einer im Aufzugsschacht an Führungselementen geführter Aufzugskabine mit Gegengewicht.

Aus dem Gebrauchsmuster DE-GM 88 07 219 ist eine Aufzugsanlage bekannt geworden mit einem vom Boden des unteren Stockwerk bis zur Decke des oberen Stockwerkes reichenden Rahmen als Führungselement einer Aufzugskabine. Der Rahmen weist unterhalb der Decke des oberen Stockwerkes eine aus Querbalken bestehende Bühne für Elektromotor, Aufzugswinde und Schaltanlage auf. Die Aufzugskabine gleitet auf Laufrollen an den Innenseiten von Winkeleisen des Rahmens. Die Aufzugsseile werden über zwei Umlenkrollen, die sich auf der Höhe der Bühne befinden einer Seiltrommel zugeführt und gegenläufig auf- bzw. abgewickelt.

Ein Nachteil der bekannten Einrichtung liegt darin, dass sich die Anordnung der Antriebseinheit und die Seilführung nicht für eine Aufzugsanlage mit einem Gegengewicht eignet. Weiter nachteilig ist, das die unterhalb der Decke angeordnete Antriebseinheit mit Motor und Aufzugswinde sowie Schaltanlage für Unterhaltsarbeiten nur mit Mühe erreichbar sind. Aus der Schrift JP 01267286 ist ein Aufzug mit Aufzugskabine und Gegengewicht und einem im Schachtkopf angeordneten Aufzugsantrieb bekannt geworden. Das Zug-/Tragseil verläuft von einem ersten Fixpunkt über eine am Gegengewicht angeordnete Umlenkrolle, dann über eine Treibscheibe des Aufzugsantriebes, dann über an der Unterseite der Aufzugskabine angeordnete Umlenkrollen und von diesen zu einem zweiten Fixpunkt.

Diese Seilführung hat zum Nachteil, dass die Treibscheibe bzw. der Aufzugsantrieb aufrecht angeordnet werden muss, was wiederum einen höheren Schachtkopf zur Folge hat.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Aufzugsanlage mit einer Antriebseinheit zu schaffen, die im Aufzugsschacht platzsparend angeordnet werden kann und leicht zugänglich ist.

Die durch die Erfindung erreichten Vorteile sind im wesentlichen darin zu sehen, dass die Aufzugsanlage keinen Maschinenraum benötigt, wodurch die üblicherweise notwendigen und kostspieligen Dachaufbauten oder Kellerräume für den Maschinenraum entfallen. Weiter vorteilhaft ist, dass minimale Schachtabmessungen insbesondere im Überfahrbereich möglich sind. Ein weiterer entscheidender Vorteil ist, dass die Aufzugsanlage unabhängig von der Bausubstanz und von der Tragkraft der Schachtdecke ist, weil die erfindungsgemässe Aufzugsanlage lediglich einen selbsttragenden Aufzugsschacht benötigt.

Im folgenden wird die Erfindung anhand von lediglich einen Ausführungsweg darstellenden Zeichnungen näher erläutert. Es zeigen:
- Fig. 1: eine räumliche Darstellung eines selbsttragenden Schachtes mit der erfindungsgemässen Aufzugsanlage,
- Fug. 2: eine Seitenansicht einer eine Antriebseinheit tragenden Drehmechanik,
- Fig. 3: eine Draufsicht der Drehmechanik gemäss Fig. 2,
- Fig. 4: eine Seilführung zwischen Umlenkrollen und einer Treibscheibe der Antriebseinheit,
- Fig. 5: Einzelheiten der Drehmechanik.
- Fig. 6: einen Aufriss der Antriebseinheit bestehend aus Motor, Bremseinheit, Treibscheibe und Geber,
- Fig. 7: einen Schnitt der Antriebseinheit entlang der Linie A-A der Fig. 6 und
- Fig. 8: einen Schnitt der Antriebseinheit entlang der Linie B-B der Fig. 6.

In Fig. 1 ist mit 1 ein selbsttragender Schacht bezeichnet, in dem eine Aufzugskabine 2 und ein Gegengewicht 3 verfahrbar sind. Aufzugskabine 2 und Gegengewicht 3 werden von einer Antriebseinheit 4 mittels Seilen 5 angetrieben und von Führungselementen 6, 7, 8 im Aufzugsschacht 1 geführt, wobei der eine Schenkel eines Führungselementes der Führung der Aufzugskabine 2 und der andere Schenkel eines Führungselementes der Führung des Gegengewichtes 3 dient. An den oberen Enden eines ersten Führungselementes 6 und eines zweiten Führungselementes 7 ist ein Trägerjoch 9 angeordnet. Das Trägerjoch 9 kann auch am Schachtkopf angeordnet sein. Die Seile 5 enden einerseits an einem ersten Fixpunkt 10 des Trägerjoches 9 und andererseits an einem zweiten Fixpunkt 11 eines dritten Führungselementes 8. Die beispielsweise aus Kunstfasern oder Stahlfasern bestehenden Seile 5 verlaufen vom ersten Fixpunkt 10 über eine am Gegengewicht 3 angeordnete erste Rolle 12, dann über eine am Trägerjoch 9 angeordnete zweite Rolle 13, dann über eine Treibscheibe 4.1 der Antriebseinheit 4, dann über eine am Trägerjoch 9 angeordnete dritte Rolle 14, dann über eine an der Unterseite der Aufzugskabine 2 angeordnete vierte Rolle 15 und fünfte Rolle 16 und von dieser zum zweiten Fixpunkt 11.

Fig. 2 und Fig. 3 zeigen ein mit einem Schwenkarm 17 in Verbindung stehendes Gestell 18, an dem die Antriebseinheit 4 angeordnet ist. Der Schwenkarm 17 ist an einer mittels Getriebe 19 antreibbaren Schwenkachse 20 angeordnet und ist im Betriebszustand mittels eines Sicherungselementes 21, beispielsweise eine Verschraubung mit dem Trägerjoch 9 verbunden und gesichert, wobei die Antriebseinheit 4 unterhalb einer nicht dargestellten Schachtkopfdecke in horizontaler Lage mit der Treibscheibe 4.1 nach unten ist. Zum Schwenken der Antriebseinheit 4 wird das Getriebe 19 beispielsweise mittels einer an einem Kurbelzapfen 22 ansetzbaren Kurbel angetrieben. Das Getriebe kann auch motorisch angetrieben werden. Die mittels Getriebe 19 angetriebene Schwenkachse 20 schwenkt den Schwenkarm 17 und somit das Gestell 18 mit der Antriebseinheit 4 in den Aufzugsschacht 1. In der mit unterbrochener Linie gezeigten Lage sind Montage-, Unterhalts- und Reparaturarbeiten leicht und gut zugänglich ausführbar. Eine Seilablenkung 23 ist mit der Schwenkachse 20 lose verbunden und verhindert, dass kein übermässiger Seilschrägzug auf der Treibscheibe 4.1 entstehen kann.

Fig. 4 zeigt die Führung der Seile 5 von der zweiten Rolle 13 auf die Treibscheibe 4.1 und von dieser auf die dritte Rolle 14. Dabei wird die Seilebene von horizontal auf vertikal und wieder auf horizontal gedreht. Bei genügender Distanz zwischen Rollen 13, 14 und Treibscheibe 4.1 kann der Seilschrägzug vernachlässigt werden.

Fig. 5 zeigt die mittels am Trägerjoch 9 angeordneten Lagerbock 24 und Lager 25 gehaltene Schwenkachse 20. Das eine Ende der Schwenkachse 20 ist fest mit dem Schwenkarm 17 verbunden. Am anderen Ende der Schwenkachse 20 ist ein mittels einer Schnecke 26 angetriebenes Schneckenrad 27 angeordnet. Die Schnecke 26 steht in Verbindung mit dem Kurbelzapfen 22. Beim Schwenkvorgang bleibt die lose an der Schwenkachse 20 gelagerte Seilablenkung 23 an Ort und verhindert übermässigen Seilschrägzug auf der Treibscheibe 4.1.

Fig. 6, 7 und 8 zeigen die Antriebseinheit bestehend aus einem ringförmigen Motor 30, beispielsweise ein Synchronmotor mit hoher Polzahl, einer Bremseinheit 31, einem Drehgeber 32 und dem Gestell 18, wobei wie aus Fig. 7 ersichtlich das Gestell 18 die Form einer Schüssel mit einer zentrischen Hohlachse 33 hat und am Fuss mit dem Schwenkarm 17 verbunden ist. An der Innenwand des Gestells 18 ist ein ringförmiger Ständer 34 des Motors 30 angeordnet. Rotor 35 und Treibscheibe 4.1 bilden eine rotierende Einheit, die mittels Lagern 36 drehbar an der Hohlachse 33 abgestützt ist. Die Lager 36 nehmen die Kräfte der Treibscheibe 4.1 auf und führen Rotor 35 und Treibscheibe 4.1. Der Drehgeber 32 ist treibscheibenseitig in der Hohlachse 33 angeordnet und wird mittels einer in der Hohlachse 33 verlaufenden Welle 37 angetrieben, wobei die Welle 37 mittels einer Platte 38 mit der rotierenden Einheit verbunden ist. Blechpakete mit Permanentmagneten 35.1 des Rotors 35 sind mit Haltern 39 verspannt und so ausgeformt, dass sie innenseitig Reibungskräfte von Innenbremsbacken 40 der Bremseinheit 31 aufnehmen können. Die Innenbremsbacken 40 sind an Bremsbackenhebeln 41 angeordnet. Die Bremsbackenhebel 41 sind einenends an einem mit dem Gestell 18 fest verbundenen Bolzen 42 drehbar gelagert und anderenends je mit einem Betätigungsglied 43 eines Elektromagneten 44 verbunden. Der Elektromagnet 44 lüftet die Innenbremsbacken 40 entgegen mittels Federn 45 erzeugten Federkräften. Elektromagnet 44 und Federn 45 sind symmetrisch aufgebaut und mit dem Gestell 18 verbunden, sodass die Bremseinheit 31 auch bei Ausfall einer Bremshälfte funktionsfähig bleibt.

Die Öffnung der Schüssel ist mittels einer Abdeckung 46 verschlossen. Unter der Abdeckung 46 ist Raum 47 für Elektronik- und Regelkomponenten der Antriebseinheit 4.

## Patentansprüche

1. Aufzugsanlage mit am oberen Ende eines Aufzugsschachtes (1) angeordneter Antriebseinheit (4) mit Treibscheibe (4.1) für den Antrieb mittels Seilen (5) einer im Aufzugsschacht (1) an Führungselementen (6) geführter Aufzugskabine (2) mit Gegengewicht (3),
**dadurch gekennzeichnet,**
**dass** die Seile (5) vor und nach der Treibscheibe (4.1) über ortsfeste Umlenkrollen (13,14) geführt sind, wobei die Seilstrangebene der Treibscheibe (4.1) gegenüber der Seilstrangebene der Umlenkrollen (13,14) gedreht ist.

2. Aufzugsanlage nach Anspruch 1,
**dadurch gekennzeichnet,**
**dass** die Rotationsachse der Treibscheibe (4.1) vertikal orientiert ist.

3. Aufzugsanlage nach den Ansprüchen 1 oder 2,
**dadurch gekennzeichnet,**
**dass** die Treibscheibe (4.1) unterhalb der Antriebseinheit (4) angeordnet ist.

4. Aufzugsanlage nach einem der vorhergehenden Ansprüche,
**dadurch gekennzeichnet,**
**dass** die Antriebseinheit (4) einen Motor (30) aufweist, dessen Rotorachse gleichliegend mit der Rotationsachse der Treibscheibe (4.1) ist.

## Claims

1. Lift installation with a drive unit (4), which is arranged at the upper end of a lift shaft (1), with a drive pulley (4.1) for the drive by means of cables (5) of a lift cage (2), which is guided in the lift shaft (1) at guide elements (6), with a counterweight (3), **characterised in** the cables (5) are guided before and after the drive pulley (4.1) over deflecting rollers (13, 14) of fixed location, wherein the cable strand plane of the drive pulley (4.1) is rotated relative to the cable strand plane of the defecting rollers (13,14).

2. Lift installation according to claim 1, **characterised in that** the axis of rotation of the drive pulley (4.1) is vertically oriented.

3. Lift installation according to claim 1 or 2, **characterised in that** the drive pulley (4.1) is arranged below the drive unit (4).

4. Lift installation according to one of the preceding claims, **characterised in that** the drive unit (4) comprises a motor (30), the rotor axis of which is coincident with the axis of rotation of the drive pulley (4.1).

## Revendications

1. Installation d'ascenseur avec une unité d'entraînement (4) disposée à l'extrémité supérieure d'une cage d'ascenseur (1) et pourvue d'une poulie motrice (4.1) pour entraîner à l'aide de câbles (5) une cabine d'ascenseur (2) qui est guidée dans la cage (1) sur des éléments de guidage (6) et qui a un contrepoids (3),
**caractérisée en ce que** les câbles (5), avant et après la poulie motrice (4.1), passent sur des poulies fixes (13, 14), le plan du brin de câbles de la poulie motrice (4.1) étant tourné par rapport au plan du brin de câbles des poulies de renvoi (13, 14).

2. Installation d'ascenseur selon la revendication 1, **caractérisée en ce que** l'axe de rotation de la poulie motrice (4.1) est orienté à la verticale.

3. Installation d'ascenseur selon les revendications 1 ou 2, **caractérisée en ce que** la poulie motrice (4.1) est disposée au-dessous de l'unité d'entraînement (4).

4. Installation d'ascenseur selon l'une des revendications précédentes, **caractérisée en ce que** l'unité d'entraînement (4) comporte un moteur (30) dont l'axe de rotor coïncide avec l'axe de rotation de la poulie motrice (4.1).
